# EUROPÄISCHE PATENTSCHRIFT

(11) **EP 0 043 455 B1**
(45) Veröffentlichungstag und Bekanntmachung des Hinweises auf die Patenterteilung: **29.08.1984**
(21) Anmeldenummer: 81104396.7
(22) Anmeldetag: 06.06.1981
(51) Int. Cl.: F24H 9/20, F24B 11/00

(54) **Regelung eines Saugzugventilators und einer Frischluftklappe an Heizkesseln zur Verfeuerung fester Brennstoffe**
Automatic control of an exhaust fan and an intake air damper in boilers that burn solid fuels
Réglage automatique d'un ventilateur de tirage par aspiration et d'une bouche d'air frais d'une chaudière de chauffage brûlant des combustibles solides

(30) Priorität: 09.07.1980 DE 3025966
(43) Veröffentlichungstag der Anmeldung: 13.01.1982
(73) Patentinhaber: Buderus Aktiengesellschaft, D-6330 Wetzlar (DE)
(72) Erfinder: Freitag, Hans, D-6301 Heuchelheim (DE)
(74) Vertreter: Benner, Alwin, Dipl.-Ing.

## Beschreibung

Die Erfindung betrifft eine Regelung eines Saugzugventilators und einer Frischluftklappe an Heizkesseln zur Verfeuerung fester Brennstoffe, über ein von der jeweiligen Kessellast abhängiges Lastsignal.

Der Saugzugventilator hat die Aufgabe, für einen ausreichenden Zug zu sorgen. Die Frischluftklappe dient der Anpassung der Primärluftzufuhr an die jeweilige Kessellast. Eine geringe Kessellast, gemessen an der jeweils vorliegenden Vorlauftemperatur, erfordert eine Verringerung der Primärluftzufuhr. Eine höhere Kessellast erfordert hingegen eine Erhöhung der Primärluftzufuhr.

Die Anpassung erfolgt gemäß der DE-B-1 454 462 durch stärkeres Öffnen oder Schließen der Frischluftklappe, wobei der Saugzugventilator mit voller Leistung in Betrieb ist. Eine ähnliche Anpassung offenbart die DE-C-1 055 740, gemäß der die Stellung der Frischluftklappe und der Rauchgasklappe über ein Lastsignal verändert werden soll.

Die volle Leistung des Saugzugventilators wird nur bei voll geöffneter Frischluftklappe benötigt. Bei teilweise geschlossener Frischluftklappe wird die zum Betrieb des Saugzugventilators eingesetzte Energie hingegen teilweise vergeudet. Zudem ist das Regelverhalten bei einem in allen Phasen mit voller Drehzahl laufenden Saugzugventilator nicht besonders günstig.

Der Saugzugventilator und die Frischluftklappe sollen so geregelt werden, daß bei optimalem Regelverhalten eine höchstmögliche Energieersparnis erzielt wird.

Gemäß der Erfindung wird dieses erreicht durch die im Kennzeichen des Patentanspruches 1 genannten Maßnahmen.

In einem festgelegten Regellastbereich, der bei etwa 15% bis 100% der Kesselleistung liegt, erfolgt die Steuerung durch stufenlose Veränderung der Saugzugdrehzahl, d. h. eine hohe Kessellast führt zu einer hohen Drehzahl und eine niedrige Kessellast zu einer niedrigen Drehzahl. Dabei ist die Frischluftklappe vollständig geöffnet. Im Lastbereich unter 15% wird hingegen die Frischluftklappe durch intermittierendes Auf-Zu-Fahren betätigt, wobei der Saugzugventilator mit seiner niedrigsten Drehzahl konstant weiter läuft. Das Lastsignal kann in bekannter Weise von der Vorlauftemperatur oder vom Dampfdruck abhängig sein.

Im Gegensatz zu der bekannten Steuerung erfolgt die Regulierung der Primärluftzufuhr somit nicht bei voller Leistung des Saugzugventilators durch Veränderung der Offenstellung der Frischluftklappe, sondern direkt durch Veränderung der Leistung des Saugzugventilators. Erst wenn eine weitere Leistungserniedrigung durch weitere Verringerung der Drehzahl keine positiven Ergebnisse mehr bringen würde, erfolgt eine Regulierung durch die Frischluftklappe. Somit ergibt sich ein wesentlich günstigeres Regelverhalten in Verbindung mit einer Energieersparnis.

Außer dem Saugzugventilator besitzen Heizkessel der vorgenannten Art eine Sekundärluftzufuhr. Die Menge der zugeführten Sekundärluft ist ebenfalls abhängig von der jeweiligen Kessellast. Es ist deshalb zweckmäßig, das Lastsignal zusätzlich über einen Sekundärluftregler auf den Stellantrieb einer Sekundärluftregelklappe einwirken zu lassen.

Ferner ist der Schlackenanfall von der Kessellast abhängig. Über einen Spannungs-Impulswandler und einen nachgeschalteten Impulszähler kann deshalb das Lastsignal auf eine in Zeitabständen betätigte Schür- und Entschlackungseinrichtung einwirken. Das Schüren und Entschlacken erfolgt dadurch in Zeitabständen, die der jeweiligen Kessellast entsprechen.

Es ist möglich, das Lastsignal wie beschrieben direkt auf die Sekundärluftzufuhr und Entschlakkung einwirken zu lassen. Eine indirekte Einwirkung über die jeweilige Drehzahl des Saugzugventilators ist ebenfalls denkbar.

Die Zeichnung stellt in einer einzigen Figur ein Ausführungsbeispiel der Erfindung dar.

In der Vorlaufleitung 1 des Kessels 2 sitzt ein Temperaturgeber 3, der den Istwert der Regelgröße als Lastsignal an einen Eingangsregler 4 gibt. Dessen rückgeführtes Ausgangssignal ist von 0-10 Volt proportional zur Regelabweichung und entspricht der jeweiligen Kessellast innerhalb des Regellastbereiches. Das Lastsignal gelangt über eine Einrichtung 5 an eine Regeleinheit 6 für die stufenlose Veränderung der Drehzahl eines Antriebsmotores 7 des Saugzugventilators 8 im Abgaskanal 9. In der Einrichtung 5 erfährt dabei das Lastsignal eine untere und obere Begrenzung entsprechend der anlagebedingten minimalen und maximalen Drehzahl.

Innerhalb des Regellastbereiches, d. h. in einem Bereich von etwa 15-100% der Kesselleistung, ist eine Frischluftklappe 10 am Kessel 2 geöffnet. Bei sehr kleinen Kesselbelastungen, die durch die Saugzugregelung nicht mehr beherrscht werden, wird durch einen Thermostaten 11 in der Vorlaufleitung 1 über einen Stellmotor 12 die Frischluftklappe 10 durch Schließen und Öffnen geregelt. Der Saugzugventilator 8 läuft dabei mit konstanter, kleinster Drehzahl weiter.

Sicherheitsfunktionen übernimmt ein Begrenzer 13 in der Vorlaufleitung 1, welcher die Frischluftklappe 10 schließen und den Saugzugventilator 8 abschalten kann. Das Schließen der Frischluftklappe 10 erfolgt über einen Federrücklauf 14 des Stellmotores 12, so daß die Einrichtung auch bei Stromausfall wirksam ist.

Das Lastsignal gelangt vom Eingangsregler 4 zusätzlich an einen Sekundärluftregler 15, der als Nachlaufregler einen Stellantrieb 16 proportional zur Kessellast einstellt und eine Sekundärluftregelklappe 17 über eine Kurvenscheibe 18 mechanisch betätigt. Der Motor 19 des Sekundärluftgebläses 20 läuft mit konstanter Drehzahl.

Das Lastsignal gelangt ferner vom Eingangsregler 4 zu einem elektronischen Wandler 21, wo eine Umwandlung in Impulse erfolgt, deren Frequenz der jeweiligen Kessellast entspricht. In einem Impulszähler 22 werden die Impulse addiert. Nach Erreichen einer festgelegten Summe an Impulsen erfolgt eine Impulsgabe an einen FlipFlop 23, der im Wechsel auf den Motor 24 einer im Rost 25 eingebauten Schüreinrichtung 26 und auf den Motor 27 einer Entschlackungseinrichtung 28 einwirkt. Die damit eingeleiteten Schür- bzw. Entschlackungsvorgänge laufen dann selbsttätig ab.

## Patentansprüche

1. Regelung eines Saugzugventilators (8) und einer Frischluftklappe (10) an Heizkesseln zur Verfeuerung fester Brennstoffe über ein von der jeweiligen Kessellast abhängiges Lastsignal, dadurch gekennzeichnet, daß innerhalb eines Regellastbereiches oberhalb von etwa 15% der Gesamtleistung des Heizkessels die Drehzahl des Saugzugventilators (8) bei geöffneter Frischluftklappe (10) stufenlos zu geringeren Lastbereichen hin verringert wird und daß unterhalb des Regellastbereiches die Frischluftklappe (10) bei konstanter, kleinster Drehzahl des Saugzugventilators (8) durch intermittierendes Auf-Zu-Fahren betätigt wird.

2. Regelung nach Anspruch 1, dadurch gekennzeichnet, daß in Abhängigkeit von der Vorlauftemperatur bzw. vom Dampfdruck durch einen entsprechenden Eingangsregler (4) ein zur Regelabweichung proportionales Ausgangssignal gebildet wird, das als Lastsignal gilt.

3. Regelung nach Anspruch 1 und 2, dadurch gekennzeichnet, daß das Lastsignal zusätzlich über einen Sekundärluftregler (15) auf den Stellantrieb (16) einer Sekundärluftregelklappe (17) einwirkt.

4. Regelung nach Anspruch 1 und 2, dadurch gekennzeichnet, daß das Lastsignal zusätzlich über einen Spannungs-Impulswandler (21) und einen nachgeschalteten Impulszähler (22) auf eine in Zeitabständen betätigte Schür- und Entschlackungsvorrichtung (26,28) einwirkt.

5. Regelung nach den Ansprüchen 3 und 4, dadurch gekennzeichnet, daß das Lastsignal indirekt über die jeweilige Drehzahl des Saugzugventilators (8) auf den Stellantrieb (16) der Sekundärluftregelklappe (17) und/oder auf die Schür- und Entschlackungsvorrichtung (26, 28) einwirkt.

## Claims

1. An automatic control of an exhaust fan (8) and an intake air damper (10) in boilers that burn solid fuels through a load signal in dependent relation to the existing load of the boiler, characterized in that within a range of standard loading above about 15 percent of the total output of the boiler the speed of the exhaust fan (8) with the opened intake air damper (10) is continuously reduced down to lower load ranges, and that below the the range of standard loading the intake air damper (10) is actuated by an intermittent on/off operation with a constant minimum speed of the exhaustfan (8).

2. A control according to the claim 1, characterized in that in dependent relation to the forward temperature and vapour pressure respectively an output signal proportional to the actuating signal and serving as a load signal is formed by a corresponding input controller.

3. A control according to the claims 1 and 2, characterized in that the load signal additionally acts through a secondary air control unit (15) upon the actuating drive (16) of a secondary air control damper (17).

4. A control according to the claims 1 and 2, characterized in that the load signal additionally acts through a voltage impulse transformer (21) and a topped pulse counter (22) upon a stocking and clinkering device (26, 28) operated at time intervals.

5. A control according to the claims 3 and 4, characterized in that the load signal acts indirectly through the specific speed of the exhaus fan (8) upon the actuating drive (16),of the secondary air control damper (18) and/or upon the stoking and clinkering device (26,28).

## Revendications

1. Régulation d'un ventilateur de tirage par aspiration (8) et d'un volet d'air frais (10) sur des chaudières brûlant des combustibles solides, par l'intermédiaire d'un signal de charge dépendant de la charge instantanée de la chaudière, caractérisée en ce que dans une plage de charge régulée supérieure à environ 15% de la puissance totale de la chaudière la vitesse du ventilateur de tirage par aspiration (8) est - le volet d'air frais (10) étant ouvert - réduite progressivement vers des plages de charge plus faibles, et en ce qu'au-dessous de la plage de charge régulée le volet d'air frais (10) est - tandis que le ventilateur de tirage par aspiration (8) tourne à vitesse minimale constante - actionné par ouverture et fermeture intermittentes.

2. Régulation selon la revendication 1, caractérisé en ce qu'en fonction de la température dans la conduite de départ ou de la pression de la vapeur un signal de sortie qui est proportionné à l'écart de régulation et vaut comme signal de charge est formé par un régulateur d'entrée (4) approprié.

3. Régulation selon la revendication 1 et 2, caractérisée en ce que le signal de charge agit en outre, par l'intermédiaire d'un régulateur d'air secondaire (15), sur la servocommande (16) d'un volet régulateur d'air secondaire.

4. Régulation selon la revendication 1 et 2, caractérisée en ce que le signal de charge agit en outre, par l'intermédiaire d'un transformateur d'impulsions de tension (21) et d'un compteur d'impulsions qui y fait suite, sur un appareillage d'attisage et de décrassage (26, 28) actionné à des intervalles de temps.

5. Régulation selon les revendications 3 et 4, caractérisée en ce que le signal de charge agit indirectement, par l'intermédiaire de la vitesse instantanée du ventilateur de tirage par aspiration (8), sur la servocommande (16) du volet d'air secondaire (17) et/ou sur l'appareillage d'atti- sage et de décrassage (26, 28).
